# EUROPÄISCHE PATENTSCHRIFT

(11) **EP 1 957 337 B1**
(45) Veröffentlichungstag und Bekanntmachung des Hinweises auf die Patenterteilung: **15.04.2009**
(21) Anmeldenummer: 06829387.7
(22) Anmeldetag: 07.12.2006
(51) Int. Cl.: B61F 19/06

(54) **ANORDNUNG ZUM SCHUTZ GEGEN STEINSCHLAG FÜR SPURGEBUNDENE LANDFAHRZEUGE**
ARRANGEMENT FOR PROTECTING TRACK-BOUND LAND VEHICLES AGAINST IMPACTING STONES
AGENCEMENT DE PROTECTION CONTRE LES PROJECTIONS DE PIERRES POUR LES VEHICULES GUIDES

(30) Priorität: 09.12.2005 DE 102005059377; 26.01.2006 DE 102006004814
(43) Veröffentlichungstag der Anmeldung: 20.08.2008
(73) Patentinhaber: Bombardier Transportation GmbH, 10785 Berlin (DE)
(72) Erfinder: KESSLER, Bernd, Manfred, 79576 Weil am Rhein (DE)
(74) Vertreter: Patentanwälte Bressel und Partner
(86) Internationale Anmeldenummer: PCT/EP2006/011768
(87) Internationale Veröffentlichungsnummer: WO 2007/065682

(56) Entgegenhaltungen:
- EP-A- 1 106 467
- DE-A1- 1 605 830
- FR-E- 11 301

## Beschreibung

Die Erfindung betrifft eine Anordnung zum Schutz gegen steinschlag für ein spurgebundenes Landfahrzeugen. Insbesondere betrifft die Erfindung den Schutz von Schienenfahrzeugen im Hochgeschwindigkeitsbereich, bei Geschwindigkeiten oberhalb von 250 km/h.

Auch wenn in dieser Beschreibung und in den beigefügten Patentansprüchen lediglich von Steinschlag die Rede ist, so sind darunter auch ähnliche Effekte zu verstehen, die durch Impulseinwirkungen anderer Partikel erzielt werden, beispielsweise durch Eisbrocken oder lose Teile auf oder entlang der Fahrwege.

Schienenwege für Hochgeschwindigkeitszüge werden heutzutage häufig in Gussbeton-Technik ohne Schotterbett gebaut. Bei solchen Schienenwegen ist die Gefahr von Steinschlägen per se gering. In manchen Ländern, wie z. B. in Spanien, Frankreich, Italien, werden jedoch auch Schienenwege mit Schotterbett für Hochgeschwindigkeitszüge verwendet. Insbesondere Einrichtungen im Bereich des Fahrwerks und unter dem Boden von Zugfahrzeugen und anderen Fahrzeugen sind daher erhöhtem Steinschlag ausgesetzt. Bei diesen Einrichtungen handelt es sich z. B. um Strom-Umrichter, Transformatoren und andere Anbauteile. Ohne Schutzvorrichtungen wäre im Laufe der Zeit daher mit einer Beschädigung bis hin zu Betriebsstörungen sowie Unfällen zu rechnen.

Eine Möglichkeit, vor Steinschlag zu schützen, besteht darin, massive Blech-Schürzen vor den zu schützenden Gegenständen anzuordnen, wobei die Oberflächen der Schürzen möglichst so orientiert sind, dass auftreffende Steine schräg zur Oberflächennormalen auftreffen und in Richtungen abgelenkt werden, die für andere Komponenten des Schienenfahrzeuges ungefährlich sind.

Nachteilig an derartigen Schutzvorrichtungen ist das hohe Gewicht, das sich aufgrund der hohen Festigkeitsanforderungen ergibt, die aus der hohen kinetischen Energie der abgefangenen Partikel resultieren. Hinzu kommt, dass vor allem Zugfahrzeuge, aber auch gezogene Wagen für beide Fahrtrichtungen tauglich sein sollen und daher Schutzvorrichtungen an beiden Seiten der zu schützenden Gegenstände angeordnet werden müssen. Außerdem werden die Elemente der Schürzen im Laufe der Zeit beschädigt und müssen dann entweder ausgetauscht werden oder erfüllen ihre Schutzfunktion nur noch eingeschränkt. Letzteres kann sogar dazu führen, dass die Schutzvorrichtung selbst zu einer Gefahr wird.

Nachteilig ist weiter, dass derartige Schürzen die Sicht auf abgedeckte Komponenten versperren und bei den regelmäßigen Fahrzeuginspektionen demontiert und wieder angebaut werden müssen.

Aus dem Niedergeschwindigkeitsbereich ist auch die Verwendung von dünnen Blechen, Blechgittem oder auf Basis von Elastomeren oder faserverstärkten Materialien ausgeführten Schutzvorrichtungen bekannt. Für den Hochgeschwindigkeitsbereich sind diese Vorrichtungen jedoch nicht geeignet.

Die EP 1106467 A1 beschreibt einen Schutz für ein Schienenfahrzeug mit einem Deflektor, der bei Einwirkung von auftreffenden Gegenständen eine elastische Torsionsbewegung ausführt.

Es ist eine Aufgabe der vorliegenden Erfindung, eine Anordnung zum Schutz von spurgebundenen Landfahrzeugen vor Steinschlägen und ähnlichen Impulseinwirkungen anzugeben, die bei geringem Eigengewicht zu einer möglichst großen Reduzierung der Kräfte führt, die beim Auftreffen eines Steins auf das Schutzobjekt erzeugt werden.

Diese Aufgabe wird durch eine Anordnung mit den in Anspruch 1 angegebenen Merkmalen gelöst.

Ein wesentlicher Gedanke der vorliegenden Erfindung liegt darin, die Schutzanordnung zumindest in Teilbereichen elastisch auszuführen. Trifft ein Stein oder ein anderer Gegenstand auf die Schutzvorrichtung oder einen Teil der Schutzvorrichtung auf, führt der Stoß zu einer elastischen Verformung und damit zu einer Minderung der maximal wirkenden Kräfte gegenüber einer starren Anordnung. Das Auftreten einer elastischen Verformung schließt nicht aus, dass (insbesondere bei sehr hohen Impulsen der auftreffenden Partikel) zusätzlich auch eine plastische Verformung der Abschirmung auftritt.

In ersten Versuchen des Erfinders wurde ein massives Stahlelement (z. B. Stahlplatte) mit Partikeln beschossen, um das Auftreffen von Steinen auf die aus dem Stand der Technik bekannten massiven Schutzelemente zu simulieren. Die Versuche haben gezeigt, dass Stahlelemente mehrere Zentimeter dick sein müssen, um bei hohen Fahrgeschwindigkeiten ausreichend Schutz zu bieten.

Zunächst wurden daher basierend auf der Grundidee, die Abschirmung elastisch auszugestalten, Metallplatten mit Gummielementen armiert, wobei die Gummioberfläche dem Steinschlag ausgesetzt wurde. Es zeigte sich jedoch, dass bei den hohen Auftreffgeschwindigkeiten von bis zu 350 km/h punktuell so hohe Energien in dem Gummimaterial in kurzer Zeit in Wärme umgewandelt wurden, dass das Gummimaterial in seinem Inneren überhitzt wurde und seine elastischen Eigenschaften verlor. Es hat sich außerdem gezeigt, dass die auf die Abstützung der Schutzvorrichtung einwirkenden Kräfte nicht signifikant reduziert werden konnten.

Daher wird vorgeschlagen, dass die Anordnung eine Abschirmung aufweist, die sich über eine als Barriere gegen den Steinschlag wirkende Fläche erstreckt, wobei ein Material und/oder eine Struktur der Abschirmung elastisch ausgebildet ist, sodass ein auf die Abschirmung auftreffender Stein eine elastische Verformung der Abschirmung bewirkt.

Als elastische Abschirmung, die vor einem zu schützenden Gegenstand verbaut werden kann, wird ein Geflecht und/oder Gewebe aus Drähten und/oder Seilen (z. B. Drahtseil, das aus einer Mehrzahl von einzelnen Drähten hergestellt wurde) verwendet. Bei der oben genannten Fläche, über die sich die Abschirmung erstreckt, handelt es sich also nicht um eine von einem Material gebildete Oberfläche, sondern um eine gedachte oder mathematische Fläche im Raum.

Ein Geflecht oder Gewebe ist im Verhältnis zu der erreichten Widerstandsfähigkeit besonders leicht ausführbar. Außerdem ist ein Gewebe in der Regel selbst elastisch verformbar. Dies gilt jedenfalls dann, wenn (wie es bei einer bevorzugten Ausführungsform der Fall ist) die Drähte und/oder Seile bei den zu erwartenden Impulseinwirkungen quer zu ihrer Längserstreckung zumindest stellenweise elastisch verschoben werden können.

Eine besonders bevorzugte Ausführungsform einer Abschirmung, die für die erfindungsgemäße Anordnung verwendet werden kann, ist aus CH 692 921 A5 bekannt.

Die bevorzugte Ausführungsform wird in der genannten Druckschrift anhand von Figur 1 beschrieben, wobei jedoch die Halterung der Maschen des Drahtgeflechts am Rand des Drahtgeflechts gemäß der Erfindung vorzugsweise anders ausgeführt wird. Hierauf wird noch später eingegangen. Bezüglich des Drahtgeflechts selbst wird jedoch vollinhaltlich auf die Beschreibung der CH 692 921 A5 Bezug genommen und zwar hinsichtlich der Art, wie aus den verschiedenen Drähten ein Drahtgeflecht gebildet ist, bezüglich der Nennfestigkeit der Drähte und bezüglich des Materials der Drähte. Auch können die Drähte bei der Herstellung des Drahtgeflechts bereits schraubenlinienförmig vorgebogen sein und anschließend miteinander verflochten werden, so dass ein regelmäßiges Drahtgeflecht mit annähernd viereckigen Maschen entsteht.

Vorzugsweise handelt es sich bei den Drähten um massive Drähte, die nicht wiederum aus mehreren Einzeldrähten bestehen. Ebenfalls handelt es sich bei den Drähten vorzugsweise um solche aus hochfestem Stahl, die beispielsweise bei anderen Anwendungen für die Herstellung von Drahtseilen Verwendung finden. Es werden beispielsweise Drähte verwendet, die nach der DIN-Norm 2078 eine Nennfestigkeit zwischen 1000 und 2000 N/mm² aufweisen. Vorzugsweise beträgt die Nennfestigkeit mehr als 1200 N/mm², besonders bevorzugt mehr als 1600 N/mm². Es können jedoch auch Federstahldrähte nach der DIN-Norm 17223 verwendet werden. Die Drahtdicke beträgt vorzugsweise mindestens 3 mm, insbesondere mindestens 4 mm. Die Dicke hängt von dem jeweils gewählten Material und der gewünschten Zugfestigkeit ab. Werden Geschwindigkeiten des spurgebundenen Fahrzeugs von bis zu 350 km/h erwartet, beträgt die Dicke beispielsweise 4 mm bei einer Zugfestigkeit von 1800 N/mm².

Im Unterschied zu dem anhand von Figur 1 der CH 692 921 A5 beschriebenen Drahtgeflecht kann der durch die Schlingenbildung an den Maschenecken erzielte Winkel, um den sich der Verlauf eines Drahtes betrachtet in der Ebene des Geflechts ändert, auch andere Werte annehmen. Beispielsweise beträgt er bei einer bevorzugten Ausführungsform etwa 150°, so dass sich ein Innenwinkel der Maschen von 30° bildet.

Wie auch aus Figur 2 der CH 692 921 A5 erkennbar, erstrecken sich die einzelnen Drähte in ihrem Verlauf vor und nach einer mit einem Nachbardraht gebildeten Schlinge in verschiedenen Ebenen, nämlich einer ersten Ebene und einer zweiten Ebene, die parallel zueinander verlaufen. Dabei sind die Ebenen voneinander beabstandet.

Anders ausgedrückt bilden die Drähte oder Seile mit benachbarten Drähten oder Seilen eine Vielzahl von Schlingen, wobei die Drähte oder Seile in ihrem Verlauf vor einer Schline sich im Wesentlichen in einer ersten Ebene erstrecken und nach der Schlinge im Wesentlichen in einer zweiten Ebene erstrecken und wobei die erste Ebene und die zweite Ebene parallel zueinander verlaufen.

Gemäß der vorliegenden Erfindung beträgt der Abstand der beiden Ebenen vorzugsweise mindestens einen Drahtdurchmesser bzw. eine Drahtdicke. Bei einer besonders bevorzugten Ausführungsform beträgt der Abstand mindestens die zweifache, insbesondere mindestens die dreifache Drahtdicke.

Insgesamt ist daher ein Drahtgeflecht gebildet, das nicht nur ein im Wesentlichen flächiges Gebilde ist, sondern ein dreidimensionales Volumen einnimmt. Diese Eigenschaft erlaubt eine elastische Verformung mit besonders hoher Amplitude im Vergleich zu der Zugfestigkeit und Art der verwendeten Drähte. Es können also sehr zugfeste und verhältnismäßig dicke Drähte gewählt werden und dennoch kann das. Drahtgeflecht vergleichsweise hohe Verformungsamplituden zulassen.

Außerdem kann das Drahtgeflecht, wie Versuche gezeigt haben, auftreffende Steine und andere Partikel in kleinere Bruchstücke zerschlagen. Selbst wenn ein Teil dieser Bruchstücke durch das Drahtgeflecht hindurch gelangt, ist der Impuls aus zwei Gründen deutlich reduziert. Zum einen ist die Masse der Bruchstücke geringer als die Masse des ursprünglichen Partikels. Zum anderen wird die Geschwindigkeit beim Auftreffen auf das Drahtgeflecht reduziert. Die Größe der Lücken zwischen den Drähten kann so gewählt werden, dass beim Auftreffen des größtmöglichen Steins, der ohne Wechselwirkung mit den Drähten durch eine Lücke hindurchtreten kann, und bei der größtmöglichen zu erwartenden Geschwindigkeit kein unakzeptabler Schaden eintritt.

Ein weiterer Vorteil eines Drahtgeflechts gegenüber plattenförmigen oder blechförmigen Materialien besteht in ihrer Luftdurchlässigkeit. Störende aerodynamische und aeroakustische Effekte werden daher vermieden. Eine entsprechende Optimierung der zu schützenden Gegenstände bezüglich der aerodynamischen und aeroakustischen Eigenschaften wird daher durch die Abschirmung nicht oder nur geringfügig aufgehoben.

Ein weiterer Vorteil eines Drahtgeflechts besteht darin, dass seine Größe (d. h. die Größe der Fläche, über die hinweg das Geflecht eine Abschirmung bildet) auf einfache Weise individuell für den jeweils benötigten Fall angepasst werden kann. Zum Beispiel kann mit verhältnismäßig geringem Aufwand ein angeliefertes Drahtgeflecht unterteilt oder verkleinert werden. Diese Eigenschaften ermöglichen es insbesondere auch, bei schon bestehenden Fahrzeugen das Drahtgeflecht nachträglich mit vertretbarem Aufwand anzubringen, da es verhältnismäßig leicht montierbar ist. Ferner ist ein Drahtgeflecht leichter austauschbar als massive Platten.

Wenn die elastische Abschirmung einen Rahmen aufweist, durch den ein elastisch ausgestalteter Abschirmungsteil (z. B. das Drahtgeflecht) gehaltert wird, kann der Rahmen optional in der Richtung, aus der Steinschlag zu erwarten ist, spitz zulaufend ausgestaltet sein. Damit kann erreicht werden, dass auf den Rahmen auftreffende Steine nicht mit ihrem vollen Impuls auf den Rahmen einwirken, sondern abgelenkt und/oder zerkleinert bzw. zerstört werden.

Ein weiterer wesentlicher Gedanke der vorliegenden Erfindung liegt einer Ausgestaltung einer Abstützung zugrunde, mit der eine Abschirmung (gleich welcher Art, z. B. auch eine nicht elastische Abschirmung) gegen Steinschlag an einem anderen Gegenstand angebracht werden kann. Bei dem anderen Gegenstand kann es sich z. B. um den zu schützenden Gegenstand oder aber auch um einen weiteren Gegenstand handeln. Die Abstützung kann auch als Halterung bezeichnet werden. Erfindungsgemäß wird die Abstützung vorzugsweise selbst elastisch ausgebildet. Damit können auch Steinschläge auf etwaig vorhandene Rahmenteile der Abschirmung oder auf eine nicht elastisch ausgestaltete Abschirmung hinsichtlich ihrer Krafteinwirkung auf den zu schützenden Gegenstand bzw. auf den anderen Gegenstand gemindert werden.

Wenn eine elastisch ausgestaltete Abschirmung durch die Abstützung abgestützt bzw. gehaltert wird, hat dies den zusätzlichen Vorteil, dass der Verschleiß der elastischen Abschirmung auf Grund der Elastizität der Abstützung gemindert wird.

Vorzugsweise wird bei der elastischen Abstützung zumindest ein elastisches Element (insbesondere zumindest ein einstückiges Element aus elastomerem Material) verwendet.

Wenn ein Stein oder ein anderes Partikel auf die Abschirmung auftrifft, überträgt das Partikel zumindest einen Teil seines Impulses auf die Abschirmung. Hierdurch führt die Abschirmung, oder zumindest ein Teil davon, eine Bewegung aus, bei der das elastische Element auf Druck belastet wird und sich daher elastisch verformt, bis ein Zustand maximaler Verformung erreicht ist. Auf Grund der Elastizität setzt in der Regel (wenn nicht inzwischen ein weiterer Aufprall erfolgt ist oder andere äußere Kräfte wirken) eine Gegenbewegung (Bewegung mit umgekehrter Bewegungsrichtung) ein, um die elastische Verformung rückgängig zu machen. Innere Reibung des elastischen Elements führt zu einer Dämpfung dieser Schwingung.

Weiterhin bevorzugt wird, dass das elastische Element so ausgestaltet und angeordnet ist, dass es auch nach einer Umkehrung der Bewegungsrichtung und nach Rückkehr in die ursprünglich (vor Einwirkung des Steins) bestehende Ruhelage (in diesem Moment ist ein erster Schwingungshalbzyklus beendet) auch in dem sich daran anschließenden Schwingungshalbzyklus elastisch verformt wird und daher die Schwingung weiter dämpft. Bei dieser Ausgestaltung dämpft also dasselbe elastische Element die Schwingung während des gesamten Schwingungszyklus. Besonders bevorzugt wird dabei, dass in jedem Schwingungshalbzyklus ein Teil des elastischen Elements auf Druck belastet wird, während ein anderer Teil des elastischen Elements entlastet wird und/oder auf Zug belastet wird.

Alternativ können bei der elastischen Abstützung zwei elastische Elemente verwendet werden, wobei unmittelbar beim Auftreffen des Steines zunächst das erste elastische Element (gegebenenfalls zusätzlich zu einer Vorspannung) auf Druck belastet und elastisch verformt wird und wobei nach dem Erreichen der maximalen Verformungsamplitude wieder eine Entlastung des ersten elastischen Elements stattfindet. Nachdem der vor dem Auftreffen des Steines in der Regel vorhandene Gleichgewichtspunkt erreicht ist, wird das zweite elastische Element auf Druck belastet, bis wiederum die maximale Verformungsamplitude erreicht ist usw.

Das elastische Element oder die zwei elastischen Elemente können bei einer konkreten Ausführungsform beispielsweise jeweils eine Durchgangsöffnung aufweisen, durch die hindurch sich ein langgestrecktes Element, beispielsweise eine Stange, eine Hülse und/oder eine Gewindestange hindurch erstreckt. In einem (in Bewegungsrichtung gesehen) mittleren Bereich des elastischen Elements stützt sich ein Befestigungselement ab, über das das elastische Element an der Abschirmung oder an einem anderen Gegenstand (Haltebasis), der die Abschirmung hält, befestigt ist. Bei der Ausführungsform mit den zwei elastischen Elementen (zweiter Fall) befindet sich das Befestigungselement zwischen den beiden elastischen Elementen und kann ebenfalls mit einer Durchgangsöffnung versehen sein.

Ein Ende des langgestreckten Elements ist (direkt oder indirekt z. B. über einen Rahmen) mit der Abschirmung verbunden. Das Befestigungselement ist mit dem zu schützenden Gegenstand oder dem anderen Gegenstand (Haltebasis) verbunden, an dem sich die Anordnung abstützt. Alternativ kann das Befestigungselement mit der Abschirmung verbunden sein und das langgestreckte Element mit dem Gegenstand. Vorzugsweise sind mehrere derartiger Abstützungen vorgesehen, die sich an demselben oder an verschiedenen Gegenständen abstützen können, um die Abschirmung abzustützen. Das freie Ende des langgestreckten Elements ist z. B. mit einem Abschlusselement versehen, an dem sich das elastische Element (erster Fall) oder eines der beiden elastischen Elemente (zweiter Fall) in dem entsprechenden Schwingungshalbzylkus, in dem ein an dem Abschlusselement anliegender Bereich des elastischen Elements auf Druck belastet wird, abstützt. Im zweiten Fall wird das Abschlusselement vorzugsweise so angebracht, dass die beiden elastischen Elemente auch in der Neutralstellung unter Druckbelastung stehen, d. h. vorgespannt sind.

Insbesondere kann die Abstützung Folgendes aufweisen:
- ein langgestrecktes Element, das an einem Ende mit der abzustützenden Abschirmung (Fall a) oder mit einer Haltebasis (Fall b) verbunden bzw. verbindbar ist,
- zumindest ein elastisches Element das eine Aussparung aufweist, durch die hindurch sich das langgestreckte Element erstreckt,
- ein Befestigungselement, über das sich ein mittlerer Bereich des elastischen Elements oder zwei der elastischen Elemente an der Haltebasis (Fall a) bzw. an der abzustützenden Abschirmung (Fall b) abstützt/abstützen,
- ein Abschlusselement, das im Bereich eines zweiten, freien Endes des langgestreckten Elements angeordnet ist, an dem sich ein freies Ende des elastischen Elements oder ein freies Ende zumindest eines der elastischen Elemente abstützt.

Gemäß einem weiteren Gedanken der vorliegenden Erfindung, der sich auf die Halterung des Drahtgeflechts und/oder Seilgeflechts bezieht, werden die Ränder des Geflechts von einem (vorzugsweise steifen) Rahmen gehalten. Zum Beispiel kann es sich bei dem Geflecht um ein Geflecht mit einer viereckigen Außenumfangslinie handeln. Dementsprechend ist dann der Rahmen ein viereckiger Rahmen, wobei an den Ecken jeweils zwei Abschnitte (Stege) des Rahmens aneinander anstoßen und miteinander fest verbunden sind.

Zumindest ein Abschnitt des Rahmens, im oben genannten Beispiel vorzugsweise alle vier Abschnitte bzw. Rahmenstege, weisen einen zweigeteilten Aufbau auf, wobei ein Unterteil und ein Oberteil vorgesehen ist. Die Begriffe unten und oben werden ohne Beschränkung der Allgemeinheit verwendet und bedeuten nicht, dass das Oberteil im Praxisbetrieb tatsächlich oben liegen muss. Die Enden und/oder Biegungen der Drähte oder Seile, die sich im Bereich des jeweiligen Stegs befinden, werden zwischen dem Oberteil und dem Unterteil angeordnet und das Oberteil und das Unterteil werden aneinander befestigt. Dabei können die Drähte oder Seile zwischen dem Oberteil und dem Unterteil eingeklemmt werden oder an sich frei beweglich sein. Bevorzugt wird, dass die Drähte und/oder Seile mit Ausnahme an den zwischen Oberteil und Unterteil liegenden Maschenecken, an denen sie umgebogen oder miteinander verschlungen sind, frei beweglich sind. Hierzu können das Oberteil und/oder Unterteil Aussparungen aufweisen, die entsprechend der Art des Geflechts geformt sind.

Um die Maschenecken festzulegen, können quer, insbesondere senkrecht, zur Ebene des Geflechts langgestreckte Elemente verlaufen, z. B. Stifte oder Schrauben. Vorzugsweise werden das Oberteil und das Unterteil Mithilfe der Stifte oder Schrauben miteinander verbunden und aneinander befestigt.

Zum Umfang der Erfindung gehört außerdem, dass ein an sich bekanntes Drahtgeflecht, wie beispielsweise aus der CH 692 921 A5 bekannt, zum Schutz gegen Steinschlag bei spurgebundenen Landfahrzeugen eingesetzt wird. Insbesondere ist zumindest eines der Drahtgeflechte an dem Fahrzeug befestigt.

Zur Herstellung des Steinschlagschutzes wird eine Abschirmung, beispielsweise in einer der oben beschriebenen Ausgestaltungen, mit dem Fahrzeug verbunden. Die Abschirmung befindet sich dann z. B. im Bereich des Unterbodens eines Schienenfahrzeugs, oder z. B. am Drehgestell oder an angebauten Gegenständen und Einrichtungen befestigt.

Gemäß einem weiteren Gedanken der Erfindung kann die erfindungsgemäße Abschirmung in einer beliebigen Ausgestaltung (vorzugsweise mit der elastischen Abstützung) zum Schutz stationärer Gegenstände vor Steinschlag verwendet werden. Insbesondere kann so die Umgebung von Schienenwegen vor Partikeln geschützt werden, die von vorbeifahrenden Schienenfahrzeugen insbesondere durch mechanische Einwirkung und/oder auf Grund hydrodynamischer Effekte aufgewirbelt werden, die Abschirmung kann z. B. an Brücken (um zu vermeiden, dass Partikel herabfallen), im Bereich von Signalanlagen oder anderen Einrichtungen zum Betreiben der Strecke oder zum Personenschutz (z. B. zwischen dem Schienenweg und nahe gelegenen Fußwegen) angeordnet werden.

Ausführungsbeispiele der Erfindung werden nun unter Bezugnahme auf die beigefügte Zeichnung beschrieben. Einzelne oder beliebige Kombinationen der im Folgenden beschriebenen Merkmale können mit den zuvor beschriebenen Ausgestaltungen der Erfindung kombiniert werden. Die einzelnen Figuren der Zeichnung zeigen:
- Figur 1: eine Anordnung mit zwei Abschirmungen, die z. B. an einem Baugruppengehäuse
unterhalb des Bodens einer Lokomotive angeordnet sind,
- Figur 2: die Rückseite von einer der Abschirmungen gemäß Figur 1 mit vier an der Abschirmung angebrachten Abstützungen,
- Figur 3: einen Querschnitt einer schematischen Darstellung einer der beiden oben in Figur 2 dargestellten Abstützungen,
- Figur 4: einen Querschnitt durch den Rahmen einer der beiden in Figur 1 dargestellten Abschirmungen,
- Figur 5: eine schematische Seitenansicht auf einen Teil des in Figur 4 dargestellten Rahmens,
- Figur 6: einen Längsschnitt durch einen Teil eines Rahmens für eine Abschirmung mit Drahtgeflecht,
- Figur 7: eine Ansicht auf eine Schlinge, die durch zwei verschiedene Drähte eines Drahtgeflechts gebildet wird, wobei die Blickrichtung der Figur in der Ebene des Drahtgeflechts verläuft,
- Figur 8: eine Ansicht eines Drahtgeflechts, das beispielsweise eine der beiden in Figur 1 dargestellten Abschirmungen bildet, und
- Figur 9: in schematischer Darstellung einen Querschnitt (dessen Bildebene eine Längsachse eines elastischen Elements 43 enthält) einer alternativen Ausführungsform einer Abstützung.

Die in Figur 1 dargestellten Abschirmungen 1 a, 1 b weisen jeweils einen Rahmen 3a, 3b auf. Geflechte der Abschirmungen 1 a, 1 b sind in Figur 1 nicht näher dargestellt. Es sind lediglich weiße Flächen innerhalb der Rahmen 3a, 3b erkennbar. Beispielsweise bildet das in Figur 8 dargestellte Drahtgeflecht, das noch näher beschrieben wird, jeweils die Schutzfläche der Abschirmung 1 a, 1 b.

Die Abschirmungen 1a, 1 b sind über ihre Rahmen 3a, 3b und weitere Mittel, auf die noch anhand von Figur 2 und Figur 3 näher eingegangen wird, mit dem Gehäuse 5 eines Umrichters verbunden. Um die Abschirmungen 1 a, 1 b in der wie dargestellt schräg leicht nach unten geneigten Ausrichtung halten zu können, sind an dem Gehäuse 5 noch zusätzliche Befestigungsplatten 6a bis 6d befestigt, mit denen wieder-Befestigungselemente 30a, 30b verbunden sind, auf die noch anhand von Figur 2 näher eingegangen wird.

Figur 2 zeigt die Rückseite einer der beiden Abschirmungen 1a, 1 b. Man erkennt, dass an dem Rahmen 3 jeweils im Eckbereich ein plattenförmiges Element 32a bis 32d befestigt ist, vorzugsweise jeweils übereck mit beiden Stegen des Rahmens 3 verbunden (z. B. verschweißt oder verlötet) ist, die das Eck bilden. Ferner erkennt man, dass an jedem der plattenförmigen Elemente 32 eine von insgesamt vier Abstützungen 33a bis 33d angebracht ist. Dabei sind lediglich Befestigungselemente 30a, 30b der beiden oberen Abstützungen 33a, 33b anders ausgestaltet als Befestigungselemente 30c, 30d der beiden unteren Abstützungen 33c, 33d. Im Übrigen sind die Abstützungen in gleicher Weise gestaltet.

Um den Aufbau der Abstützungen genauer beschreiben zu können, wird im Folgenden auf Figur 3 Bezug genommen. Der Schnitt durch eine der beiden oberen Abstützungen zeigt außerdem noch den Rahmen 3, und zwar dessen oberen Steg 3-1, der im Ausführungsbeispiel zweiteilig ausgeführt ist. Auf die zweiteilige Ausführung wird noch näher eingegangen. Der Steg 3-1 ist mit dem plattenförmigen Element 32 (z. B. eine Platte aus Stahl) verbunden, welche eine zentrale Bohrung (z. B. eine Gewindebohrung 41, in die ein Gewindestab 42 eingeschraubt ist und gegen unbeabsichtigtes Herausdrehen gesichert ist) aufweist. Der Gewindestab 42 (nicht in Fig. 3 dargestellt, siehe aber alternative Ausführungsform in Figur 9) definiert eine Längsachse der Abstützung und eines elastischen Elements 43, entlang der sich begrenzt durch elastische Eigenschaften des elastischen Elements 43 das Befestigungselement 30 relativ zum Rahmen 3 bewegen kann.

Das Befestigungselement 30 weist eine Durchgangsbohrung auf, durch die sich das elastische Element 43 hindurch erstreckt. In das elastische Element 43 ist zumindest ein weiteres Befestigungselement eingebracht, dessen oben und unten in Fig. 3 dargestellte Bereiche mit den Bezugszeichen 101, 102 bezeichnet sind. Im vorliegenden Fall gehören die Bereiche 101, 102 zu einem einstückigen, ringförmigen und/oder flanschartigen Element, das in das elastische Element 43 einvulkanisiert ist.

Innerhalb der Durchgangsbohrung des elastischen Elements 43 erstreckt sich in Längsrichtung der Bohrung (die gleich der Längsrichtung des elastischen Elements 43 ist) eine Hülse 40 (im Ausführungsbeispiel ein Hohlzylinder aus Metall), die an einem freien Ende des elastischen Elements 43 mit einem plattenförmigen Abschlusselement 46 verbunden ist.

Das elastische Element 43 weist einen (vorzugsweise zylindrischen) Basisbereich 44 auf, der sich jeweils zum näher liegenden Ende der Gewindestange 42 verjüngt. Die elastische Elemente können jedoch auch eine anders geformte Außenkontur aufweisen. Im vorliegenden Fall bildet der zylindrische Abschnitt 44 einseitig (rechts in Fig. 3) eine in Richtung der Längsachse der Durchgangsbohrung zurückspringende Schulter (wobei der im Querschnitt eckige Verlauf der Außenkontur in der Praxis abgerundet sein kann) aus, an der ein sich verjüngender Abschnitt 45 ansetzt. Am anderen Ende des elastischen Elements 43 liegt das Ende eines sich verjüngenden Abschnitts 45' an dem plattenförmigen Abschlusselement 46 an. Außerdem kann an der Außenseite des Abschlusselements 46 z. B. ein Schraubenkopf einer Schraube anliegen, die sich durch die Durchgangsbohrung hindurch erstreckt und mit der das elastische Element 43 an dem plattenförmigen Element 32 festgeschraubt ist (entweder durch Einschrauben in die Gewindebohrung 41 oder in eine Mutter 49, die optional und alternativ zu der Gewindebohrung 41 vorgesehen ist.

Wie im oberen und unteren Figurenteil zu erkennen ist, weisen sowohl das fest in dem elastischen Element 43 verankerte Befestigungselement 102 als auch das Befestigungselement 30 zumindest eine Bohrung 103,103' auf. Nicht dargestellt sind Befestigungsmittel, die in die Bohrungen 103, 103' eingreifen (z. B. eine Schraube) und die Befestigungselemente 30, 101 bzw. 30, 102 fest miteinander verbinden.

Das elastische Element 43 mit Befestigungselement 101, 102 und Hülse 40 sowie Abschlusselement 46 kann unter der Bezeichnung Kabinenlager (Artikelnummer 18.01.01-..NR) bei Schwab Schwingungstechnik AG, Soodstrasse 57, CH-8134 Adliswil, Schweiz, bezogen werden.

Eine alternative Ausgestaltung der Abstützung ist in Fig. 9 dargestellt. Im Folgenden werden lediglich Unterschiede zu der anhand von Fig. 3 beschriebenen Ausführungsform erläutert. Gleiche Bezugszeichen in Fig. 3 und Fig. 9 bezeichnen gleiche oder hinsichtlich ihrer Funktionen identische oder ähnliche Teile.

Die Abstützung gemäß Fig. 9 weist an Stelle des einen elastischen Elements 43 zwei elastische Elemente 43a, 43b auf, die in der Längsrichtung hintereinander angeordnet sind. Das Befestigungselement 30 trennt die beiden elastischen Elemente 43a, 43b voneinander. Durch jeweils eine Durchgangsbohrung in den beiden elastischen Elementen 43a, 43b und in dem Befestigungselement 30 erstreckt sich ein Gewindestab 42 hindurch.

Die beiden elastischen Elemente 43 weisen vorzugsweise einen zylinderischen Basisbereich 44 auf, der sich jeweils zum näher liegenden Ende der Gewindestange 42 verjüngt. Die elastischen Elemente können jedoch auch eine anders geformte Außenkontur aufweisen. Im vorliegenden Fall bildet der zylindrische Abschnitt 44 eine in Richtung der Gewindestange 42 zurückspringende Schulter aus, an der der sich verjüngende Abschnitt 45 ansetzt. Das Ende des sich verjüngenden Abschnitts 45 liegt flächig an dem plattenförmigen Element 42 bzw. bei dem anderen elastischen Element 43b an einem Abschlusselement 46 an, welches auf das freie Ende der Gewindestange 42 aufgeschraubt ist und im vorliegenden Ausführungsbeispiel durch eine Kontermutter 47 gegen unbeabsichtigtes Lösen gesichert ist.

Auf die Abschirmung 1 a oder 1 b auftreffende Steine oder andere Gegenstände haben einen Impuls, dessen größte Komponente in der Regel in Richtung senkrecht zu der Ebene der Abschirmung gerichtet ist. Somit verläuft zumindest die Richtungskomponente auch in Richtung der Gewindestange 42. Der Impuls wird daher gedämpft und verzögert aufgrund der beiden elastischen Elemente 43 von dem plattenförmigen Element 32 auf das Befestigungselement 30 übertragen. Zunächst wird beim Auftreffen des Steins das elastische Element 43a komprimiert, bis der maximale Auslenkungspunkt der Verformung des elastischen Elements 43a erreicht ist. Einen halben Schwingungszyklus weiter ist dann das andere elastische Element 43b maximal in Längsrichtung der Gewindestange 42 verkürzt, d. h. komprimiert, wobei jedoch die Komprimierung aufgrund der Dämpfungseigenschaften der elastischen Elemente 43 schon nicht mehr so stark ist wie einen halben Schwingungszyklus zuvor. Die elastischen Elemente 43 sind durch entsprechendes Anziehen des Abschlusselements 46 auch in der Neutralstellung vorgespannt. Wenn die elastischen Elemente 43 an benachbarten Teilen anvulkanisiert sind, schützt die Vorspannung die Elemente 43 auch davor, auf Zug belastet zu werden und somit reißen oder abreißen zu können.

Bei dem Material der elastischen Elemente 43 und 43a, 43b handelt es sich um ein Elastomer, das z. B. aus Naturkautschuk und/oder aus künstlichen Gummimaterialien (wie z. B. Nitril- oder Butylkautschuk) hergestellt werden kann.

Unter erneuter Bezugnahme auf Figur 2 soll noch erwähnt werden, dass die Befestigungselemente 30c, 30d im Unterschied zu der L-förmigen Konfiguration der Befestigungselemente 30a, 30b im Querschnitt U-förmig gestaltet sind. Die Gestaltung der Befestigungselemente ist im Allgemeinen frei und richtet sich nach den Umständen, unter denen die Abschirmungen angebracht werden sollen.

Figur 4 zeigt eine bevorzugte Ausgestaltung eines Rahmens für ein Drahtgeflecht. Zum Beispiel kann es sich bei dem dargestellten Rahmen um einen der Rahmen 3a, 3b gemäß Figur 1 handeln. Der in Figur 4 dargestellte Rahmen 51 ist zweiteilig ausgeführt. Erkennbar ist das Unterteil, d. h. das Teil, mit welchem die ebenfalls angedeuteten plattenförmigen Elemente 32a bis 32d verbunden sind. Ebenfalls erkennbar sind die Gewindebohrungen 41 innerhalb der plattenförmigen Elemente 32. Wie durch zwei parallele schräge Linien angedeutet, ist der Rahmen 51 nicht in seiner gesamten Größe dargestellt. Die einzelnen Stege des Rahmens 51 sind Metallprofil-Elemente und mit den Bezugszeichen 3-1 (in der Figur oben), 3-2 (rechts), 3-3 (unten) und 3-4 (links) bezeichnet. An den Ecken des Rahmens 51 sind die Stege fest miteinander verbunden. Außerdem weisen die Stege Aussparungen bzw. Ausnehmungen auf, die je nach Steg unterschiedlich ausgeformt sind. Die Ausnehmungen in dem oberen und in dem unteren Steg verlaufen entsprechend der Struktur des Gewebes, das von dem Rahmen 51 gehalten werden soll, zickzackförmig über die gesamte Längserstreckung der beiden Stege. Die Ausnehmungen sind mit den Bezugszeichen 53a und 53b bezeichnet. Wie man erkennt, weisen die zickzackförmigen Ausnehmungen 53a, 53b sowohl Öffnungen 54 zur Innenseite des Rahmens 51 als auch Öffnungen 55 zur Außenseite des Rahmens auf, wobei die Öffnungen 55 zur Außenseite allerdings nicht zwingend vorhanden sein müssen. Dagegen müssen die Öffnungen 54 zur Innenseite vorhanden sein, um den Eintritt und Austritt der Drähte bzw. Seile des Geflechts zu erlauben. Wird beispielsweise das in Figur 8 dargestellte Geflecht von dem Rahmen 51 gehalten, würde sich der links in Figur 8 dargestellte Rand 92 des Geflechts 91 in der Ausnehmung 53b des unteren Stegs 3-3 befinden. Der obere Rand 93 des Geflechts 91 würde sich in den Ausnehmungen 53c des linken Steges 3-4, wobei die Ausnehmungen in dem gezeigten Querschnitt trapezförmig gestaltet sind. Die Ausnehmungen 53d in dem rechten Steg 3-2 sind ebenfalls trapezförmig ausgestaltet.

Da es sich bei der Darstellung der Figur 4 um eine Figur nach Art einer Konstruktionszeichnung handelt, ist eine Vielzahl von Mittelpunktslinien erkennbar, die sich jeweils im Mittelpunkt von Bohrungen schneiden. So befindet sich beispielsweise jeweils innerhalb einer der trapezförmigen Ausnehmungen 53c, 53d eine solche Bohrung, die der Aufnahme eines langgestreckten Elements (nicht dargestellt) dient und die in einigen Fällen mit dem Bezugszeichen 57 bezeichnet ist. Diese Bohrungen 57 bzw. die darin angeordneten langgestreckten Elemente, die sich senkrecht zu der Zeichnungsebene von Figur 4 erstrecken, befinden sich bei eingespanntem Geflecht 91 in den Ecken der Maschen am Rand des Geflechts, welche etwa einen 30°-Innenwinkel aufweisen, also wie bereits erwähnt z. B. an dem Rand 93 des Geflechts 91.

Am inneren Rand der zickzackförmigen Ausnehmungen 53b und 53a befinden sich wiederum entsprechende Bohrungen 58 für langgestreckte Elemente, die sich beim Halten des Gewebes 91 im Bereich der Maschenecken mit dem stumpfen, etwa 150° großen Innenwinkel befinden. Im Bereich der Ecken des Rahmens 51 gehen die zickzackförmigen Ausnehmungen 53a, 53b jeweils in eine der trapezförmigen Ausnehmungen 53c, 53d über.

Die schematisch zu verstehende Figur 5 zeigt, dass der Rahmen zweiteilig (hier mit unten in der Figur liegendem Oberteil 62 und oben dargestelltem Unterteil 63) ausgestaltet ist. Man erkennt zwei der außenseitigen Öffnungen 55 der Ausnehmungen 53, die sowohl in dem Oberteil 62 als auch in dem Unterteil 63 ausgebildet sind. Ferner ist eines der plattenförmigen Elemente 32 erkennbar. Die Durchgangs-Gewindebohrung 41 durch das Element 32 liegt jedoch nicht in der Bildebene sondern dahinter, wie aus Figur 4 erkennbar ist. Das plattenförmige Element 32 ist in diesem Fall mit dem Unterteil 63 verschweißt, wie an den Schweißnähten 64, 65 erkennbar ist. Es handelt sich beispielsweise um den Steg 3-2 in seinem Eckbereich zu dem Steg 3-3.

Figur 6 zeigt eine leicht abgewandelte Ausführungsform eines ebenfalls zweiteiligen Rahmens 71, mit Oberteil 74 und Unterteil 73 eines Steges. Wie in Figur 5 ist die Außenseite des Rahmens dargestellt. Man erkennt wiederum Öffnungen der in dem Rahmen ausgebildeten Ausnehmungen, die hier mit dem Bezugszeichen 65 bezeichnet sind. Die in der Figur 6 erkennbaren Ovale deuten die ungefähre Lage der Schlingen des Geflechts an, das durch den Rahmen 71 gehalten werden kann. Anders als bei dem Rahmen 51 gemäß Figur 4 erstrecken sich in der Regel zwei durch das Unterteil 73 und bis in das Oberteil 74 hineinragende Bohrungen 75a, 75b durch den Steg, zur Aufnahme von insgesamt zwei langgestreckten Elementen (z. B. Schrauben), die sich durch dieselbe Masche des Geflechts hindurcherstrecken. Lediglich ein vollständiges Paar von nebeneinander angeordneten Bohrungen 75a, 75b ist in Figur 6 dargestellt, da es sich lediglich um eine Teildarstellung handelt.

Aus Figur 7 wird erkennbar, dass die bevorzugte Ausgestaltung eines Drahtgeflechts gemäß der vorliegenden Erfindung nicht lediglich eine zweidimensionale Struktur ist, sondern auch quer zu der Geflechtebene eine Dicke aufweist, die größer als die Dicke der einzelnen Drähte des Geflechts ist. Unter der Geflechtebene wird die Ebene verstanden, die die Bildebene von Figur 8 ist, die also in der in Figur 8 dargestellten Ausführungsform sämtliche Schlingen durchläuft.

Figur 7 zeigt zwei Drähte 81, 82, die eine Schlinge 83 bilden. Die Schlinge 83 wird im vorliegenden Fall durch gebogene Läufe beider Drähte 81, 82 gebildet, wobei die Drähte 81, 82 aufgrund des gebogenen Verlaufs sich jeweils etwa halb um den anderen Draht herum erstrecken. Der erste Draht 81 erstreckt sich in der gewählten Darstellung oben von hinten rechts in seinem weiteren Verlauf bis zu der Schlinge 83, dort nach vorne unten und in seinem weiteren Verlauf nach rechts vorne. Dementsprechend erstreckt sich der zweite Draht 82 von oben links vorne bis zu der Schlinge, dort nach hinten unten und weiter nach links hinten. Dabei liegen die im Bild oben verlaufenden Bereiche der beiden Drähte 81, 82 im Wesentlichen innerhalb einer ersten Ebene und die beiden unten im Bild dargestellten Abschnitte der Drähte 81, 82 im Wesentlichen in einer zweiten, zu der ersten Ebene parallelen Ebene. Die beiden Ebenen, sofern sie als durch die Drahtmitten definiert betrachtet werden, haben einen Abstand von etwa der dreifachen Dicke der beiden Drähte 81, 82. Dementsprechend beträgt der Abstand der oben und unten in Figur 7 dargestellten Abschnitte der Drähte 81, 82 im Bereich der Schlingen 83 etwa das Zweifache der Drahtdicke.

Das Geflecht gemäß Figur 8 mit dem Bezugszeichen 91 wurde bereits erwähnt. Im dargestellten Fall handelt es sich um ein Geflecht aus Drähten, die wiederum jeweils aus einer Mehrzahl von einzelnen Drähten durch Verdrillen (Drahtseilbildung) gebildet wurden. Alternativ können jedoch auch Volldrähte verwendet werden, die nicht aus einzelnen Drähten gebildet wurden. In der dargestellten Ausführungsform verlaufen die Drähte im Wesentlichen von rechts nach links und bilden abwechselnd jeweils eine Schlinge mit ihrem nächsten Nachbardraht auf der unteren Seite und mit ihrem nächsten Nachbardraht auf der oberen Seite. Angedeutet sind mit den Bezugszeichen 81 und 82 zum Beispiel die in Figur 7 dargestellten Drähte.

Durch die anhand der Figuren beschriebene Abschirmung gegen Steinschlag können die Kräfte deutlich reduziert werden, die im ungünstigsten Fall auf den Gegenstand, der die Abschirmung hält, wirken. Der ungünstigste Fall tritt ein, wenn der Stein auf den Rahmen auftrifft. Die Reduktion beträgt bereits auf Grund der elastischen Ausführung der Abstützung bis zu 90 Prozent gegenüber dem direkten Auftreffen eines Steins mit gleichem Impuls auf einen starren Gegenstand. Wenn der Stein auf das Geflecht auftrifft, werden die Kräfte, je nach Ort des Auftreffens, deutlich stärker reduziert und verteilen sich in der Regel außerdem noch über mehrere Abstützungen.

## Patentansprüche

1. Anordnung zum Schutz gegen Steinschlag für ein spurgebundenes Landfahrzeug, **dadurch gekennzeichnet, dass**
• die Anordnung eine Abschirmung (1, 3, 33) aufweist, die sich über eine als Barriere gegen den Steinschlag wirkende Fläche erstreckt,
• ein Material und/oder eine Struktur der Abschirmung (1, 3, 33) elastisch ausgebildet ist, sodass ein auf die Abschirmung (1, 3, 33) auftretender Stein eine elastische Verformung der Abschirmung (1, 3, 33) bewirkt,
• die Abschirmung (1, 3, 33) ein Geflecht (91) und/oder Gewebe aus Drähten (81, 82) und/oder Seilen aufweist.

2. Anordnung nach dem vorhergehenden Anspruch, wobei die Drähte (81, 82) oder Seile eine Nennfestigkeit für in Längsrichtung wirkende Zugkräfte von mehr als 1200 N/mm², vorzugsweise von mehr als 1600 N/mm² aufweisen.

3. Anordnung nach einem der vorhergehenden Ansprüche, wobei die Drähte (81, 82) oder Seile mit benachbarten Drähten (82, 81) oder Seilen eine Vielzahl von Schlingen (83) bilden, wobei die Drähte (81, 82) oder Seile in ihrem Verlauf vor einer Schlinge (83) sich im Wesentlichen in einer ersten Ebene erstrecken und nach der Schlinge (83) im Wesentlichen in einer zweiten Ebene erstrecken und wobei die erste Ebene und die zweite Ebene parallel zueinander verlaufen und einen Abstand von zumindest einer Dicke des Drahtes (81, 82) oder Seiles aufweisen.

4. Anordnung nach dem vorhergehenden Anspruch, wobei die erste Ebene und die zweite Ebene einen Abstand von zumindest der zweifachen Dicke des Drahtes (81, 82) oder Seiles aufweisen.

5. Anordnung nach einem der vorhergehenden Ansprüche, wobei die Anordnung eine Abstützung (33) zum elastischen Abstützen der Abschirmung (1,3, 33) gegen einen Gegenstand aufweist, an dem die Abschirmung (1, 3, 33) befestigt werden soll oder befestigt ist und wobei die Abstützung (33) Folgendes aufweist:
- ein langgestrecktes Element (40; 42), das an einem Ende mit der abzustützenden Abschirmung (Fall a) oder mit einer Haltebasis (Fall b) verbunden bzw. verbindbar ist,
- zumindest ein elastisches Element (43; 43a, 43b) das eine Aussparung aufweist, durch die hindurch sich das langgestreckte Element (40; 42) erstreckt,
- ein Befestigungselement (101, 102; 30), über das sich ein mittlerer Bereich des elastischen Elements (43) oder zumindest zwei der elastischen Elemente (43a, 43b) an der Haltebasis (Fall a) bzw. an der abzustützenden Abschirmung (Fall b) abstützt/abstützen, und
- ein Abschlusselement (46), das im Bereich eines zweiten, freien Endes des langgestreckten Elements (40; 42) angeordnet ist, an dem sich ein freies Ende des elastischen Elements (43; 43b) oder ein freies Ende zumindest eines (43b) der elastischen Elemente (43a, 43b) abstützt.

6. Anordnung nach dem vorhergehenden Anspruch, wobei die Abschirmung (1, 3, 33) einen umlaufenden Rahmen (51; 71) aufweist und der Rahmen (51; 71) an mehreren Stellen mit jeweils einer der Abstützungen (33) verbunden ist.

7. Anordnung nach einem der vorhergehenden Ansprüche, wobei die Anordnung an einem spurgebundenen Landfahrzeug im Bereich des Unterbodens angeordnet ist.

8. Verfahren zum Herstellen eines Schutzes gegen Steinschlag für ein spurgebundenes Landfahrzeug, **dadurch gekennzeichnet, dass** an dem Landfahrzeug eine Abschirmung (1, 3, 33) angeordnet wird, die sich über eine als Barriere gegen den Steinschlag wirkende Fläche erstreckt, wobei ein Material und/oder eine Struktur der Abschirmung (1, 3, 33) elastisch ausgebildet wird, sodass ein auf die Abschirmung (1, 3, 33) auftretender Stein eine elastische Verformung der Abschirmung (1, 3, 33) bewirkt, und wobei die Abschirmung (1, 3, 33) ein Geflecht (91) und/oder Gewebe aus Drähten (81, 82) und/oder Seilen aufweist.

9. Verwendung einer Anordnung nach einem der Ansprüche 1 bis 7 **dadurch gekennzeichnet, dass** das Geflecht (91) an dem Fahrzeug im Bereich des Unterbodens des Fahrzeugs befestigt wird.

## Claims

1. Arrangement for protecting a track-bound land vehicle against impacting stones, **characterized in that**
• the arrangement has a shield (1, 3, 33) which extends over a surface which acts as a barrier against the impacting stones,
• a material and/or a structure of the shield (1, 3, 33) is of elastic design so that a stone impacting on the shield (1, 3, 33) brings about elastic deformation of the shield (1, 3, 33), and
• the shield (1, 3, 33) has a mesh (91) and/or woven material composed of wires (81, 82) and/or cables.

2. Arrangement according to the preceding claim, wherein the wires (81, 82) or cables have a rated strength for tensile forces of more than 1200 N/mm², preferably of more than 1600 N/mm², acting in the longitudinal direction.

3. Arrangement according to one of the preceding claims, wherein the wires (81, 82) or cables form, with adjacent wires (82, 81) or cables, a multiplicity of loops (83), wherein the wires (81, 82) or cables extend essentially in a first plane in their profile before a loop (83), and extend essentially in a second plane after the loop (83), and wherein the first plane and the second plane run parallel to one another and are at a distance from one another of at least a thickness of the wire (81, 82) or cable.

4. Arrangement according to the preceding claim, wherein the first plane and the second plane are at a distance from one another of at least twice the thickness of the wire (81, 82) or cable.

5. Arrangement according to one of the preceding claims, wherein the arrangement has a support (33) for elastically supporting the shield (1, 3, 33) against an object to which the shield (1, 3, 33) is to be attached or is attached, and wherein the support (33) has the following:
- an elongated element (40; 42) which is connected or can be connected at one end to the shield to be supported (case a) or to a securing base (case b),
- at least one elastic element (43; 43a, 43b) which has a recess through which the elongated element (40; 42) extends,
- an attachment element (101, 102; 30) which supports a central region of the elastic element (43) or at least two of the elastic elements (43a, 43b) on the securing base (case a) or on the shield to be supported (case b), and
- a terminating element (46) which is arranged in the region of a second, free end of the elongated element (40; 42) on which a free end of the elastic element (43; 43b) or a free end of at least one (43b) of the elastic elements (43a, 43b) is supported.

6. Arrangement according to the preceding claim, wherein the shield (1, 3, 33) has a peripheral frame (51; 71), and the frame (51; 71) is connected at several locations to, in each case, one of the supports (33).

7. Arrangement according to one of the preceding claims, wherein the arrangement is arranged on a track-bound land vehicle in the region of the underbody.

8. Method for manufacturing protection against impacting stones for a track-bound land vehicle, **characterized in that** a shield (1, 3, 33) which extends over a surface which acts as a barrier against the impacting stones is arranged on the land vehicle, wherein a material and/or a structure of the shield (1, 3, 33) is of elastic design so that a stone impacting on the shield (1, 3, 33) brings about elastic deformation of the shield (1, 3, 33), and wherein the shield (1, 3, 33) has a mesh (91) and/or woven material composed of wires (81, 82) and/or cables.

9. Use of an arrangement according to one of Claims 1 to 7, **characterized in that** the mesh (91) is attached to the vehicle in the region of the underbody of the vehicle.

## Revendications

1. Agencement de protection contre les projections de pierre pour un véhicule guidé, **caractérisé en ce**
- **que** l'agencement présente un blindage (1, 3, 33) qui s'étend sur une surface agissant comme barrière contre les projections de pierre,
- **qu'**un matériau et/ou une structure de blindage (1, 3, 33) est réalisée élastiquement, de sorte qu'une pierre survenant sur le blindage (1, 3, 33) provoque une déformation élastique du blindage (1, 3, 33),
- **que** le blindage (1, 3, 33) présente un treillis (91) et/ ou un tissage de fils (81, 82) et/ ou de câbles.

2. Agencement selon la revendication précédente, dans lequel les fils (81, 82) ou des câbles présentent une résistance nominale pour des forces de traction agissant dans le sens longitudinal de plus de 1200 N/mm², de préférence de plus de 1 600 N/mm²_{.}

3. Agencement selon l'une quelconque des revendications précédentes, dans lequel les fils (81, 82) ou les câbles forment avec des fils (82, 81) ou câbles contigus une pluralité de boucles (83), dans lequel les fils (81, 82) ou câbles s'étendent dans leur développement avant une boucle (83) essentiellement dans un premier plan et s'étendent après la boucle (83) essentiellement dans un second plan et dans lequel le premier plan et le second plan s'étendent parallèlement l'un à l'autre et présentent une distance d'au moins une épaisseur du fil (81, 82) ou câble.

4. Agencement selon la revendication précédente, dans lequel le premier plan et le second plan présentent une distance d'au moins la double épaisseur du fil (81, 82) ou câble.

5. Agencement selon l'une quelconque des revendications précédentes, dans lequel l'agencement présente un appui (33) pour l'appui élastique du blindage (1, 3, 33) contre un objet, sur lequel doit être fixé ou est fixé le blindage (1, 3, 33) et dans lequel l'appui (39) présente ce qui suit :
- un élément étiré en longueur (40 ; 42) qui est ou peut être relié au niveau d'une extrémité au blindage (cas a) à appuyer ou à une base de retenue (cas b),
- au moins un élément élastique (43 ; 43a, 43b) qui présente un évidement, au travers duquel s'étend l'élément étiré en longueur (40 ; 42),
- un élément de fixation (101, 102 ; 30), par le biais duquel s'étend(ent) une zone médiane de l'élément élastique (43) ou au moins deux des éléments élastiques (43a, 43b) sur la base de retenue (cas a) ou sur le blindage à appuyer (cas b), et
- un élément de terminaison (46) qui est disposé dans la zone d'une seconde extrémité libre de l'élément étiré en longueur (40 ; 42), sur lequel s'appuie une extrémité libre de l'élément élastique (43 ; 43b) ou une extrémité libre d'au moins l'un (43b) des éléments élastiques (43a, 43b).

6. Agencement selon la revendication précédente, dans lequel le blindage (1, 3, 33) présente un cadre périphérique (51 ; 71) et le cadre (51 ; 71) est relié à plusieurs endroits à respectivement l'un des appuis (33).

7. Agencement selon l'une quelconque des revendications précédentes, dans lequel l'agencement est disposé sur un véhicule guidé dans la zone du dessous de caisse.

8. Procédé de fabrication d'une protection contre les projections de pierre pour un véhicule guidé, **caractérisé en ce que** sur le véhicule est disposé un blindage (1, 3, 33) qui s'étend sur une surface agissant comme barrière contre les projections de pierre, dans lequel un matériau et/ou une structure du blindage (1, 3, 33) est réalisée élastiquement de sorte qu'une pierre apparaissant sur le blindage (1, 3, 33) provoque une déformation élastique du blindage (1, 3, 33), et dans lequel le blindage (1, 3, 33) présente un treillis (91) et/ou un tissage de fils (81, 82) et/ou de câbles.

9. Utilisation d'un agencement selon l'une quelconque des revendications 1 à 7, **caractérisée en ce que** le treillis (91) est fixé sur le véhicule dans la zone du dessous de caisse du véhicule.
